# EUROPÄISCHE PATENTSCHRIFT

(11) **EP 1 989 095 B1**
(45) Veröffentlichungstag und Bekanntmachung des Hinweises auf die Patenterteilung: **02.09.2009**
(21) Anmeldenummer: 07703258.9
(22) Anmeldetag: 05.02.2007
(51) Int. Cl.: B61C 9/14, B61C 9/34, B61C 9/42

(54) **ZUGVERBAND SOWIE VERFAHREN ZUR OPTIMIERUNG DER FAHRANTRIEBSLEISTUNG EINES ZUGVERBANDES**
CONVOY AND METHOD FOR OPTIMIZING THE POWER OF THE TRAVELING MECHANISM OF A CONVOY
CONVOI FERROVIAIRE ET PROCÉDÉ D'OPTIMISATION DE LA PUISSANCE MOTRICE D'UN CONVOI FERROVIAIRE

(30) Priorität: 22.02.2006 AT 2882006
(43) Veröffentlichungstag der Anmeldung: 12.11.2008
(73) Patentinhaber: Franz Plasser Bahnbaumaschinen-Industriegesellschaft m.b.H., 1010 Wien (AT)
(72) Erfinder: THEURER, Josef, A-1010 Wien (AT); LETTNER, Gerhard, A-4300 St. Valentin (AT)
(86) Internationale Anmeldenummer: PCT/EP2007/000948
(87) Internationale Veröffentlichungsnummer: WO 2007/096050

(56) Entgegenhaltungen:
- DE-A1- 3 209 071
- FR-A1- 2 720 360
- GB-A- 2 070 206
- DOIREAU C ET AL: "TRANSMISSION HYDROSTATIQUE INTEGRALE. \(AVEC UTILISATION D'UN MOTEUR A CYLINDREE VARIABLE SUR UNE MOTRICE DE METRO ET UN AUTOBUS)" REVUE GENERALE DES CHEMINS DE FER, CENTRALE DES REVUES DUNOD-GAUTHIER-VILLARS. PARIS, FR, Nr. 9, 1. September 1991 (1991-09-01), Seiten 33-39, XP000243770 ISSN: 0035-3183

## Beschreibung

Die Erfindung betrifft einen Zugverband, der sich aus wenigstens zwei miteinander gekuppelten Fahrzeugen zusammensetzt, denen jeweils ein eigenes hydraulisches Antriebsystem, eine Fahrpumpe zur Erzeugung eines Fahrdruckes und ein Fahrmotor zur Energieübertragung auf Schienenfahrwerke zugeordnet ist, sowie ein Verfahren zur Optimierung der Fahrantriebsleistung. Ein solcher Zugverband ist aus der DE-A-32 09 071 bekannt.

Bei einem derartigen, aus mehreren, je ein eigenes hydrostatisches Fahrantriebsystem aufweisenden Fahrzeugen zusammengesetzten Zugverband besteht die Problematik darin, dass es zu Fahrleistungsverlusten kommen kann. Ursache dafür können z.B. nur geringfügig unterschiedliche Ölvolumina in den einzelnen Antriebsystemen sein. Die Aufgabe der vorliegenden Erfindung liegt nun in der Schaffung eines Zugverbandes sowie eines Verfahrens der eingangs genannten Art, mit dem Fahrleistungsverluste zuverlässig ausgeschlossen werden können. Diese Aufgabe wird erfindungsgemäß mit einem Zugverband der gattungsgemäßen Art durch die im Kennzeichen von Anspruch 1 angeführten Merkmale gelöst.

Durch diese Merkmalskombination erfolgt eine leistungsmäßige Synchronisierung der verschiedenen Antriebsysteme, indem jedem System ein gemeinsamer Sollwert für den jeweiligen Fahrdruck zugrunde gelegt wird. Damit kann ein Absacken der Antriebsleistung eines oder mehrerer Antriebsysteme innerhalb des Zugverbandes zuverlässig ausgeschlossen werden.

Die genannte Aufgabe wird auch mit einem Verfahren zur Optimierung der Fahrantriebsleistung gemäß den im Anspruch 2 angeführten Merkmalen gelöst.

Durch die einzelnen, jedem Antriebsystem zugeordneten Regelkreise für einen permanenten Vergleich des Istwertes mit dem vorgegebenen Sollwert des Fahrdruckes ist sichergestellt, dass eine weitgehend gleiche Antriebsleistung sämtlicher Antriebsysteme zur Wirkung kommt. Damit kann selbst bei extremen Situationen, wie z. B. bei unterschiedlichen Fahrbedingungen innerhalb des Zugverbandes, ein Abfall der Fahrleistung zuverlässig ausgeschlossen werden.

Weitere Vorteile der Erfindung ergeben sich aus den Unteransprüchen und der Zeichnungsbeschreibung.

Im folgenden wird die Erfindung anhand eines in der Zeichnung dargestellten Ausführungsbeispieles näher beschrieben. Es zeigen:

Fig. 1 eine vereinfachte Seitenansicht eines aus mehreren, je ein eigenes hydraulisches Antriebsystem aufweisenden Fahrzeugen zusammengesetzten Zugverbandes, und

Fig. 2 eine blockschaltbildmäßige Darstellung der einzelnen Antriebsysteme.

Ein in Fig. 1 ersichtlicher Zugverband 1 setzt sich aus drei miteinander gekuppelten, durch Schienenfahrwerke 2 auf einem Gleis 3 verfahrbaren Fahrzeugen 4 zusammen. Diesen ist jeweils ein eigenes, im wesentlichen einen Verbrennungsmotor 5, eine Hydraulikanlage 6 mit einem Fahrmotor M aufweisendes Antriebsystem A1, A2 bzw. A3 zugeordnet.

Wie in Fig. 2 dargestellt, weist jedes der Fahrzeuge 4 ein voneinander unabhängiges hydraulisches Antriebsystem A1, A2 bzw. A3 auf. Dieses setzt sich im wesentlichen je aus dem ein Schienenfahrwerk 2 antreibenden Fahrmotor M und einer diesen mit Energie versorgenden Fahrpumpe Pu zusammen. Ein von dieser erzeugter Fahrdruck p₁, p₂ bzw. p₃ ist durch einen Fahrdruckumformer 9 messbar. Mit Hilfe eines Servoventils 7 ist die Leistung der Fahrpumper Pu und damit auch der Fahrdruck p veränderbar.

Jedem Antriebsystem A1, A2 und A3 ist eine eigene Abfrageschleife 11 zugeordnet, die durch eine gemeinsame Leitung 12 zu einem Regelsystem 10 miteinander verbunden sind. Jede Abfrageschleife 11 weist einen ersten und einen zweiten Abfrageblock 13, 14 sowie ein Zeitglied 15 auf.

Im folgenden wird die Funktionsweise der Erfindung zur Optimierung der Fahrantriebsleistung näher beschrieben.

Bei Fahrtbeginn des Zugverbandes 1 wählt das Regelsystem 10 automatisch eines der Antriebsysteme, beispielsweise A1, als primäres Leitsystem, wobei der vom zugeordneten Druckumformer 9 erfasste Fahrdruck p₁ als Soll-Fahrdruck pₛₒₗₗ übernommen wird. Zweckmäßig ist es, wenn generell das Schwächste der Antriebsysteme A1, A2 bzw. A3 als primäres Leitsystem gewählt wird.

Der Soll-Fahrdruck pₛₒₗₗ wird durch die Leitung 12 den beiden Abfrageschleifen 11 der quasi "untergeordneten" Antriebsysteme A2 und A3 zugeführt und im Abfrageblock 13 mit dem jeweils durch den zugeordneten Druckumformer 9 erfassten Fahrdruck p₂ bzw. p₃ verglichen. Für den Fall, dass keine Differenz vorliegt, wird nach einer durch das Zeitglied 15 bewirkten Verzögerung erneut die Abfrageschleife 11 aktiviert, indem zuerst durch den Druckumformer 9 der aktuelle Fahrdruck p₂ bzw. p₃ ermittelt wird. Die zeitliche Verzögerung von beispielsweise 2 bis 5 Sekunden für einen erneuten Vergleich mit dem Soll-Fahrdruck pₛₒₗₗ soll eine gegenseitige negative Beeinflussung der Antriebsysteme A1, A2 und A3 vermeiden.

Für den Fall, dass im ersten Abfrageblock 13 eine Druckdifferenz vorliegt, erfolgt im zweiten Abfrageblock 14 ein Vergleich mit einem frei wählbaren Grenzwert von z.B. 20 bar. Dies hat den bereits im Zusammenhang mit dem Zeitglied erwähnten Effekt, eine gegenseitige störende Beeinflussung der Antriebsysteme A1, A2 und A3 zu vermeiden.

Wenn nun die Differenz zwischen dem Fahrdruck p₂, p₃ und dem Soll-Fahrdruck pₛₒₗₗ größer ist als 20 bar, dann erfolgt über das Servoventil 7 eine entsprechende Steuerung der Fahrpumpe Pu, um den von dieser erzeugten Fahrdruck p₂ bzw. p₃ dem Soll-Fahrdruck pₛₒₗₗ anzupassen. Der geänderte Fahrdruck p₂ bzw. p₃ wird in der nächstfolgenden Abfrageschleife 11 erneut mit dem Soll-Fahrdruck pₛₒₗₗ verglichen.

Ist die Differenz zwischen dem Fahrdruck p₂, p₃ und dem Soll-Fahrdruck pₛₒₗₗ kleiner als 20 bar, dann wird nach einer durch das Zeitglied bewirkten Verzögerung die Abfrageschleife 11 erneut aktiviert.

Zweckmäßigerweise sollte dieses Verfahren der Anpassung der Fahrdrücke p₂, p₃ an einen Soll-Fahrdruck pₛₒₗₗ auf die gleiche Weise auch im negativen Fahrantrieb wirken, wenn im Falle einer Bremsung der Fahrmotor M als Pumpe fungiert.

Wie in Fig. 2 angedeutet, kann die Leitung 12 gegebenenfalls auch noch an weitere im Zugverband 1 integrierte Antriebsysteme angeschlossen werden.

## Patentansprüche

1. Zugverband (1), der sich aus wenigstens zwei miteinander gekuppelten Fahrzeugen (4) zusammensetzt, denen jeweils ein eigenes hydraulisches Antriebsystem (A1,A2,A3), eine Fahrpumpe (Pu) zur Erzeugung eines Fahrdruckes (p) und ein Fahrmotor (M) zur Energieübertragung auf Schienenfahrwerke (2) zugeordnet ist, wobei jedem Antriebsystem (A1,A2,A3) ein Fahrdruckumformer (9) zur elektronischen Erfassung des jeweiligen, auf den Fahrmotor (M) einwirkenden Fahrdruckes (p) zugeordnet ist, **gekennzeichnet durch** folgende Merkmale:
a) ein sämtliche Antriebsysteme (A1,A2,A3) verbindendes Regelsystem (10) ist zur Übernahme des, in einem von den vorhandenen Antriebsystemen (A1,A2,A3) vorherrschenden, Fahrdruckes (p) als für sämtliche weiteren Antriebsysteme (A1,A2,A3) zu erzielender, auf den jeweiligen Fahrmotor (M) einwirkender Soll-Fahrdruck (pₛₒₗₗ) ausgebildet, wobei
b) für eine wiederholte Abfrage des von der jeweiligen Pumpe (Pu) abgegebenen Fahrdruckes (p) eine eigene Abfrageschleife (11) vorgesehen ist, in der der aktuelle Fahrdruck (p) mit dem Soll-Fahrdruck (pₛₒₗₗ) verglichen wird und ein Servoventil (7) zur Beeinflussung der dem jeweiligen Fahrmotor (M) zugeordneten Fahrpumpe (Pu) für eine Anpassung an den Soll-Fahrdruck (pₛₒₗₗ) vorgesehen ist.

2. Verfahren zur Optimierung der Fahrantriebsleistung eines aus mehreren, jeweils ein eigenes hydraulisches Antriebsystem (A1,A2,A3) mit Fahrpumpe (Pu) und Fahrmotor (M) aufweisenden Fahrzeugen (4) zusammengesetzten Zugverbandes (1), **dadurch gekennzeichnet, dass**
a) ein in einem der Antriebsysteme (A1,A2,A3) vorherrschender Fahrdruck (p) als für die restlichen Antriebsysteme (A1,A2,A3) zu erzielender Soll-Fahrdruck (pₛₒₗₗ) ausgewählt wird, wonach
b) unter wiederholter Erfassung der auf den jeweiligen Fahrmotor (M) der restlichen Antriebsysteme (A1,A2,A3) einwirkenden Fahrdrücke (p) ein Vergleich mit dem Soll-Fahrdruck (pₛₒₗₗ) erfolgt und
c) im Falle einer bestimmten Abweichung des Fahrdruckes p die Fahrpumpe (Pu) des jeweiligen Antriebsystems (A1,A2,A3) solange elektronisch gesteuert wird, bis der Soll-Fahrdruck (pₛₒₗₗ) erreicht ist.

3. Verfahren nach Anspruch 2, **dadurch gekennzeichnet, dass** der Fahrdruck (p) des leistungsmäßig schwächsten Antriebsystems (A1,A2,A3) automatisch als Soll-Fahrdruck (pₛₒₗₗ) gewählt wird.

4. Verfahren nach Anspruch 2, **dadurch gekennzeichnet, dass** die Fahrpumpe (Pu) eines Antriebsystems (A1,A2,A3) erst dann ausgesteuert wird, wenn die Differenz zwischen dem von der Fahrpumpe (Pu) abgegebenen Fahrdruck (p) und dem Soll-Fahrdruck (pₛₒₗₗ) einen wählbaren Grenzwert überschritten hat.

5. Verfahren nach Anspruch 2, **dadurch gekennzeichnet, dass** die Abfrageschleife (11) in einem wählbaren Zeitintervall von vorzugsweise 2 bis 5 Sekunden wiederholt wird.

## Claims

1. A train formation (1) composed of at least two vehicles (4) coupled to one another, with an individual hydraulic drive system (A1,A2,A3), a traction pump (Pu) for producing a tractive pressure (p) and a traction motor (M) for energy transmission to on-track undercarriages (2) being associated with each vehicle (4), respectively, wherein a tractive pressure transducer (9) for electronically detecting the respective tractive pressure (p) acting upon the traction motor (M) is associated with each drive system (A1,A2,A3), **characterized by** the following features:
a) a control system (10) connecting all of the drive systems (A1,A2,A3) is designed for retaining the tractive pressure (p) - prevailing in one of the drive systems (A1,A2,A3) present - as the target tractive pressure (pₛₒₗₗ) to be achieved for all further drive systems (A1,A2,A3) and acting upon the respective traction motor (M), wherein
b) an individual query loop (11) is provided for repeated querying of the tractive pressure (p) delivered by the respective pump (Pu), in which query loop (11) the actual tractive pressure (p) is compared to the target tractive pressure (pₛₒₗₗ), and a servo valve (7) for influencing the traction pump (Pu) associated with the respective traction motor (M) is provided for adaption to the target tractive pressure (pₛₒₗₗ).

2. A method for optimizing the traction drive performance of a train formation (1) composed of several vehicles (4), each comprising an individual hydraulic drive system (A1,A2,A3) having a traction pump (Pu) and a traction motor (M), **characterized in that**
a) a tractive pressure (p) prevailing in one of the drive systems (A1,A2,A3) is selected as the target tractive pressure (pₛₒₗₗ) to be achieved for the remaining drive systems (A1,A2,A3), after which
b) a comparison to the target tractive pressure (pₛₒₗₗ) is carried out with repeated detection of the tractive pressures (p) acting upon the respective traction motor (M) of the remaining drive systems (A1,A2,A3), and
c) in case of a specified deviation of the tractive pressure p, the traction pump (Pu) of the respective drive system (A1,A2,A3) is controlled electronically until the target tractive pressure (pₛₒₗₗ) has been achieved.

3. A method according to claim 2, **characterized in that** the tractive pressure (p) of the drive system (A1,A2,A3) with the weakest performance is automatically selected as the target tractive pressure (pₛₒₗₗ).

4. A method according to claim 2, **characterized in that** the traction pump (Pu) of a drive system (A1,A2,A3) is modulated only when the difference between the tractive pressure (p) delivered by the traction pump (Pu) and the target tractive pressure (pₛₒₗₗ) has exceeded a selectable limit value.

5. A method according to claim 2, **characterized in that** the query loop (11) is repeated after a selectable time interval of preferably 2 to 5 seconds.

## Revendications

1. Convoi (1) qui se compose d'au moins deux véhicules accouplés ensemble (4) auxquels sont à chaque fois associés un système d'entraînement hydraulique propre (A1, A2, A3), une pompe (Pu) pour générer une pression de déplacement (p) et un moteur de traction (M) pour le transfert d'énergie à des mécanismes de roulement ferroviaires (2), un transformateur de pression de déplacement (9) pour la détection électronique de la pression de déplacement respective (p) agissant sur le moteur de traction (M) étant associé à chaque système d'entraînement (A1, A2, A3), **caractérisé par** les caractéristiques suivantes :
a) un système de réglage (10) reliant l'ensemble des systèmes d'entraînement (A1, A2, A3) est réalisé pour le transfert de la pression de déplacement (p) prédominant dans un des systèmes d'entraînement présents (A1, A2, A3) en tant que pression de déplacement de consigne (pₛₒₗₗ) à atteindre pour l'ensemble des autres systèmes d'entraînement (A1, A2, A3), agissant sur le moteur de traction respectif (M),
b) une boucle d'interrogation propre (11), dans laquelle la pression de déplacement actuelle (p) est comparée à la pression de déplacement de consigne (pₛₒₗₗ) et une servo-soupape (7) est prévue pour influencer la pompe (Pu) associée au moteur de traction respectif (M) pour une adaptation à la pression de déplacement de consigne (pₛₒₗₗ), étant prévue pour une interrogation répétée de la pression de déplacement (p) émise par la pompe respective (Pu).

2. Procédé pour optimiser la puissance de l'appareillage de roulement d'un convoi (1) composé de plusieurs véhicules (4) présentant chacun son propre système d'entraînement hydraulique (A1, A2, A3) avec une pompe (Pu) et un moteur de traction (M), **caractérisé en ce que**
a) une pression de déplacement (p) prédominant dans un des systèmes d'entraînement (A1, A2, A3) est sélectionnée en tant que pression de déplacement de consigne (pₛₒₗₗ) à atteindre pour les systèmes d'entraînement restants (A1, A2, A3), après quoi
b) une comparaison à la pression de déplacement de consigne (pₛₒₗₗ) est effectuée en détectant de manière répétée les pressions de déplacement (p) agissant sur le moteur de traction respectif (M) des systèmes d'entraînement restants (A1, A2, A3) et
c) dans le cas d'un certain écart de la pression de déplacement p, la pompe (Pu) du système d'entraînement respectif (A1, A2, A3) est commandée par voie électronique jusqu'à ce que la pression de déplacement de consigne (pₛₒₗₗ) soit atteinte.

3. Procédé selon la revendication 2, **caractérisé en ce que** la pression de déplacement (p) du système d'entraînement (A1, A2, A3) le plus faible en matière de puissance est automatiquement choisie comme pression de déplacement de consigne (pₛₒₗₗ).

4. Procédé selon la revendication 2, **caractérisé en ce que** la pompe (Pu) d'un système d'entraînement (A1, A2, A3) n'est sélectionnée que lorsque la différence entre la pression de déplacement (p) émise par la pompe (Pu) et la pression de déplacement de consigne (pₛₒₗₗ) a dépassé une valeur limite pouvant être choisie.

5. Procédé selon la revendication 2, **caractérisé en ce que** la boucle d'interrogation (11) est répétée à un intervalle temporel pouvant être choisi de 2 à 5 secondes, de préférence.
